# EUROPÄISCHE PATENTSCHRIFT

(11) **EP 2 402 676 B1**
(45) Veröffentlichungstag und Bekanntmachung des Hinweises auf die Patenterteilung: **01.03.2017**
(21) Anmeldenummer: 11165249.1
(22) Anmeldetag: 09.05.2011
(51) Int. Cl.: F28F 9/26, F24D 19/00, F28D 1/03, F28D 21/00

(54) **Verfahren zum Leiten eines Heizmittels und Plattenheizkörper**
Method for guiding a heating agent and flat heater
Procédé de conduite d'un moyen de chauffe et corps de chauffe à plaques

(30) Priorität: 01.07.2010 DE 102010017696
(43) Veröffentlichungstag der Anmeldung: 04.01.2012
(73) Patentinhaber: Caradon Stelrad B.V., 2200 Herentals (BE)
(72) Erfinder: Berthet, Sylvain, 3190 Boortmeerbeek (BE); Grauls, Roger, 3971 Heppen/Leopoldsburg (BE)
(74) Vertreter: Bauer, Dirk

(56) Entgegenhaltungen:
- DE-A1- 19 729 633
- DE-U1- 20 014 519

## Beschreibung

Die Erfindung betrifft zum einen ein Verfahren zum Leiten eines Heizmittels gemäß Anspruch 1, zum anderen einen Plattenheizkörper gemäs Anspruch 2 einen solchen Plattenheizkörper gemäß Anspruch 2.

Verfahren und einen "seriellen" Plattenheizkörper gemäß dem Oberbegriff der Ansprüche 1 und 2 offenbart DE 200 14 519 U1, wobei der Heizmittelstrom durch einem mittig angeordneten Heizmittelanschluss in die Heizplatte eingeleitet und je nach Anschlussart durch eines von zwei an den beiden oberen Ecken angebrachten Heizmittelrohren in die weiteren Heizplatten geleitet wird.

In dem bekannten Plattenheizkörper wird der Heizmittelstrom nach Verlassen des ersten Steigkanals in dem oberen Sammelkanal in zwei Ströme - einen zu der einen und einen zu der anderen Seite - geteilt, die sich dann auf die Sinkkanäle aufteilen, im unteren Sammelkanal wieder zusammenfließen und gemeinsam zu dem weiteren Steigkanal abfließen. In der Heizplatte des bekannten Plattenheizkörpers verringert das Leitelement immer für einen der zwei Ströme den in dem unteren Sammelkanal freien Querschnitt in Richtung des weiteren Steigkanals. In den Sinkkanälen auf beiden Seiten stellen sich daher im Betrieb unterschiedliche Heizmittelströme und damit auf beiden Seiten der Heizplatte unterschiedliche Heizleistungen ein.

### Aufgabe

Der Erfindung liegt die Aufgabe zugrunde, eine gleichmäßigere Heizleistung zu erzielen.

### Lösung

Ausgehend von dem bekannten Verfahren wird nach der Erfindung vorgeschlagen, dass das Heizmittel in dem unteren Sammelkanal der Heizplatte in zwei Ströme geteilt wird und die Ströme getrennt durch die weiteren Steigkanäle aus der Heizplatte und in die mindestens eine weitere Heizplatte geleitet werden. Die erfindungsgemäße Trennung des Heizmittelstroms in dem unteren Sammelkanal ermöglicht eine symmetrische Gestaltung der Strömungsquerschnitte für beide Ströme und führt so zu einer gleichmäßigeren Heizleistung des Plattenheizkörpers.

Ausgehend von dem bekannten Plattenheizkörper wird nach der Erfindung vorgeschlagen, dass zwei Heizmittelrohre jeweils einen Strom des Heizmittels aus den Steigkanälen der Heizplatte getrennt in die mindestens eine weitere Heizplatte leiten. Der erfindungsgemäße Plattenheizkörper ermöglicht das zuvor beschriebene erfindungsgemäße Verfahren und zeichnet sich durch die für dieses beschriebenen Vorteile aus.

Vorzugsweise weist ein erfindungsgemäßer Plattenheizkörper zwei Heizmittelanschlüsse zur Verbindung des Plattenheizkörpers mit jeweils einer Vorlaufleitung oder einer Rücklaufleitung eines Heizkreislaufs auf. Ein solcher erfindungsgemäßer Plattenheizkörper kann bedarfsweise - je nach baulichen Anforderungen - in beiden Richtungen zwischen den Heizmittelanschlüssen 6 von dem Heizmittel durchströmt werden.

### Ausführungsbeispiel

Die Erfindung wird nachfolgend anhand eines Ausführungsbeispiels erläutert. Es zeigen
- Fig. 1a: eine Seitenansicht eines erfindungsgemäßen Plattenheizkörpers,
- Fig. 1b: einen Schnitt durch die Heizplatte des erfindungsgemäßen Plattenheizkörpers,
- Fig. 1c: einen Schnitt durch eine weitere Heizplatte des erfindungsgemäßen Plattenheizkörpers und
- Fig. 2a bis g: ein Wassermodell des erfindungsgemäßen Plattenheizkörpers in zehn Phasen von der Einströmung bis zur vollständigen Füllung mit dem Heizmittel.

Der in Figur 1a gezeigte erfindungsgemäße Plattenheizkörper 1 weist eine Heizplatte 2 (die "Frontplatte") auf, die im montierten Zustand einer Wand 3 eines nicht weiter dargestellten Raumes abgewandt ist und zwei weitere, identische Heizplatten 4.

An einer Unterseite 5, die im montierten Zustand einem nicht dargestellten Boden des Raumes zugewandt ist, weist der Plattenheizkörper 1 etwa an beiden Seiten je einen (in Figur 2a im Detail dargestellten) Heizmittelanschluss 6 zum Anschluss an gleichfalls nicht dargestellte, in dem Raum vorbereitete Rohrleitungen des Heizungssystems. Ausgehend von den Heizmittelanschlüssen 6 führen Heizmittelrohre 7, die zusammen mit den Heizmittelanschlüssen 6 in einem Anschlussteil integriert sind, zu der (vorderen) Heizplatte 2 und zu den weiteren (hinteren) Heizplatten 4.

An einer Oberseite 8 des Plattenheizkörpers 1 ist die Heizplatte 2 an beiden Ecken 9 durch zwei Heizmittelrohre 10 mit den weiteren Heizplatten 4 verbunden. An den Heizmittelrohren 10 weist der Plattenheizkörper 1 zwei Funktionsanschlüsse zum Anschließen eines nicht dargestellten Entlüftungsventils auf.

Die in Figur 1b im Schnitt dargestellte Heizplatte 2 des erfindungsgemäßen Plattenheizkörpers 1 ist aus zwei Halbschalen 11 verschweißt, die aus Stahlblech profiliert tiefgezogen sind. Zwischen den Halbschalen 11 sind durch die Profilierung an der Unterseite 5 des Plattenheizkörpers 1 ein unterer Sammelkanal 12, an der Oberseite 8 ein oberer Sammelkanal 13 und zwischen den Sammelkanälen zwei erste Steigkanäle 14, Sinkkanäle 15 und zwei weitere Steigkanäle 16 ausgebildet.

An zwei nicht dargestellten Heizmittelöffnungen am unteren Sammelkanal 12 der Heizplatte 2 ist jeweils ein Leitelement 17 mit dem vom Heizmittelanschluss 6 kommenden Heizmittelrohr 7 verschweißt. Das Leitelement 17 ist für die im Wesentlichen gerichtete Einleitung eines in den Figuren 2a bis k im "Wassermodell" dargestellten Heizmittels 18 in den ersten Steigkanal 14 und zugleich als Abstandhalter zwischen den Halbschalen 11 ausgebildet. Das Leitelement 17 weist eine im montierten Zustand dem Steigkanal 14 zugewandte Durchflussöffnung auf.

Zwei Trennelemente 19 sind an gleichfalls nicht dargestellten Heizmittelöffnungen am oberen Sammelkanal 13 der Heizplatte 2 mit den zu den Funktionsanschlüssen führenden Heizmittelrohren 10 verschweißt. Die Trennelemente 19 sind mit Gummimanschetten 20 ummantelt und trennen den oberen Sammelkanal 13 jeweils von den weiteren Steigkanälen 16. Durch die weiteren Steigkanäle 16 und die Trennelemente 19 können im Betrieb des Plattenheizkörpers 1 Heizmittel 18 oder Luft aus der Heizplatte 2 zu den Funktionsanschlüssen strömen.

Auch die in Figur 1c im Schnitt dargestellte weitere (hintere) Heizplatte 4 des erfindungsgemäßen Plattenheizkörpers 1 ist aus zwei profiliert aus Stahlblech tiefgezogenen Halbschalen 21 verschweißt. Wie in der Heizplatte 2 sind auch in der weiteren Heizplatte 4 ein unterer Sammelkanal 22, ein oberer Sammelkanal 23 und zwischen diesen Sinkkanäle 24 ausgebildet.

Zwei Leitelemente 25 sind an wiederum nicht dargestellten Heizmittelöffnungen am oberen Sammelkanal 23 der Heizplatte 4 mit den von den Funktionsanschlüssen kommenden Heizmittelrohren 10 verschweißt. Durch die Leitelemente 25 wird im Betrieb des Plattenheizkörpers 1 von der vorderen Heizplatte 2 kommend das Heizmittel 18 in die weitere Heizplatte 4 eingeleitet oder Luft aus der weiteren Heizplatte 4 zu den Funktionsanschlüssen geführt.

Zwei weitere Leitelemente 26 sind an wiederum nicht dargestellten Heizmittelöffnungen am unteren Sammelkanal 22 der weiteren Heizplatte 4 mit den zu den Heizmittelanschlüssen 6 führenden Heizmittelrohren 7 verschweißt. Durch eines dieser Leitelemente 26 wird im Betrieb des Plattenheizkörpers 1 das Heizmittel 18 aus den weiteren Heizplatten 4 zu dem als Rücklaufanschluss fungierenden Heizmittelanschluss 6 abgeleitet.

Die Figuren 2a bis g illustrieren anhand der verschiedenen Stadien einer Heizmittelfront ein erstes erfindungsgemäßes Verfahren im Betrieb des Plattenheizkörpers 1. Hierbei ist vereinfachend nur eine der weiteren Heizplatten 4 dargestellt:
Das Heizmittel 18 wird zunächst aus dem Heizmittelanschluss 6 in den unteren Sammelkanal 12 der Heizplatte 2 (Figur 2a), durch den ersten Steigkanal 14 zum oberen Sammelkanal 13 (Figur 2b), aus dem oberen Sammelkanal 13 durch die Sinkkanäle 15 zum unteren Sammelkanal 12 (Figur 2c), aus dem unteren Sammelkanal 12 durch die weiteren Steigkanäle 16 (Figur 2d) und durch die Heizmittelrohre 10 in den oberen Sammelkanal 23 der weiteren Heizplatte 4 eingeleitet (Figur 2e), strömt durch die Sinkkanäle 24 (Figur 2f) in den unteren Sammelkanal 22 und aus diesem zum Rücklaufanschluss 7 (Figur 2g).

Beide Funktionsanschlüsse des erfindungsgemäßen Plattenheizkörpers 1 ermöglichen den Anschluss eines Entlüftungsventils.

### In den Figuren sind

- 1: Plattenheizkörper
- 2: (vordere) Heizplatte
- 3: Wand
- 4: weitere (hintere) Heizplatte
- 5: Unterseite
- 6: Heizmittelanschluss
- 7: Heizmittelrohr
- 8: Oberseite
- 9: Ecke
- 10: Heizmittelrohr
- 11: Halbschale
- 12: (unterer) Sammelkanal
- 13: (oberer) Sammelkanal
- 14: (erster) Steigkanal
- 15: Sinkkanal
- 16: (weiterer) Steigkanal
- 17: Leitelement
- 18: Heizmittel
- 19: Trennelement
- 20: Gummimanschette
- 21: Halbschale
- 22: (unterer) Sammelkanal
- 23: (oberer) Sammelkanal
- 24: Sinkkanal
- 25: Leitelement
- 26: Leitelement

## Patentansprüche

1. Verfahren zum Leiten eines Heizmittels (18) durch einen Plattenheizkörper (1) mit einer ersten Heizplatte (2) und mindestens einer weiteren Heizplatte (4), wobei die erste Heizplatte (2) aus zwei Halbschalen (11) derart zusammengesetzt ist, dass zwischen den Halbschalen (11) für das Heizmittel (18) ein unterer Sammelkanal (12), ein zu diesem parallel verlaufender oberer Sammelkanal (13) und zwischen den Sammelkanälen Steigkanäle (14, 16) und Sinkkanäle (15) ausgebildet sind, und wobei das Heizmittel (18) ausgehend von einem Heizmittelanschluss (6) an einer Unterseite (5) des Plattenheizkörpers (1) in die erste Heizplatte (2) und in dieser zunächst in den unteren Sammelkanal (12), von diesem durch einen ersten Steigkanal (14) in den oberen Sammelkanal (13), von diesem durch die Sinkkanäle (15) wieder in den unteren Sammelkanal (12), von diesem durch weitere Steigkanäle (16) wieder in den oberen Sammelkanal (13) und von diesem in die mindestens eine weitere Heizplatte (4) geleitet wird, ***dadurch gekennzeichnet, dass*** das Heizmittel (18) in dem unteren Sammelkanal (12) der ersten Heizplatte (2) in zwei Ströme geteilt wird und die Ströme getrennt durch die weiteren Steigkanäle (16) aus der ersten Heizplatte (2) und in die mindestens eine weitere Heizplatte (4) geleitet werden.

2. Plattenheizkörper (1) mit einer ersten Heizplatte (2) und mindestens einer weiteren Heizplatte (4), wobei die erste Heizplatte (2) aus zwei Halbschalen (11) derart zusammengesetzt ist, dass zwischen den Halbschalen (11) für ein Heizmittel (18) ein unterer Sammelkanal (12), ein zu diesem parallel verlaufender oberer Sammelkanal (13) und zwischen den Sammelkanälen Steigkanäle (14, 16) und Sinkkanäle (15) ausgebildet sind, mit einem Leitelement (17) in dem unteren Sammelkanal (12), das das Heizmittel (18) von einem Heizmittelanschluss (6) durch einen ersten Steigkanal (14) in den oberen Sammelkanal (13) leitet und mit Trennelementen (19) in dem oberen Sammelkanal (13), die weitere Steigkanäle (16) von diesem derart trennen, dass das Heizmittel (18) durch die Sinkkanäle (15) wieder in den unteren Sammelkanal (12) und von diesem durch die weiteren Steigkanäle (16) wieder in den oberen Sammelkanal (13) und von diesem in die mindestens eine weitere Heizplatte (4) geleitet wird, ***gekennzeichnet durch*** zwei Heizmittelrohre (10), die jeweils einen Strom des Heizmittels (18) aus den weiteren Steigkanälen (16) der ersten Heizplatte (2) getrennt in die mindestens eine weitere Heizplatte (4) leiten.

3. Plattenheizkörper (1) nach dem vorgenannten Anspruch, ***gekennzeichnet durch*** zwei Heizmittelanschlüsse (6) zur Verbindung des Plattenheizkörpers (1) mit jeweils einer Vorlaufleitung oder einer Rücklaufleitung eines Heizkreislaufs.

## Claims

1. A method for guiding a heating agent (18) through a panel-type radiator (1) comprising a first heating panel (2) and at least one further heating panel (4), wherein the first heating panel (2) is made up of two half shells (11) in such a way that a lower collecting duct (12) is embodied between the half shells (11) for the heating agent (18), an upper collecting duct (13), which runs parallel to said lower collecting duct, and riser ducts (14, 16) and sink ducts (15) are embodied between the collecting ducts, and wherein, starting at a heating agent connection (6) on a bottom side (5) of the panel-type radiator (1), the heating agent (18) is guided into the first heating panel (2) and in the latter initially into the lower collecting duct (12), from the latter through a first riser duct (14) into the upper collecting duct (13), from the latter through the sink ducts (15) back into the lower collecting duct (12), from the latter through further riser ducts (16) back into the upper collecting duct (13) and from the latter into the at least one further heating panel (4), ***characterized in that*** the heating against (18) in the lower collecting duct (12) of the first heating panel (2) is divided into two flows and the flows are guided separately through the further riser ducts (16) out of the first heating panel (2) and into the at least one further heating panel (4).

2. A panel-type radiator (1) comprising a first heating panel (2) and at least one further heating panel (4), wherein the first heating panel (2) is made up of two half shells (11) in such a way that a lower collecting duct (12) is embodied between the half shells (11) for the heating agent (18), an upper collecting duct (13), which runs parallel to said lower collecting duct, and riser ducts (14, 16) and sink ducts (15) are embodied between the collecting ducts, comprising a guide element (17) in the lower collecting duct (12), which guides the heating agent (18) from a heating agent connection (6) through a first riser duct (14) into the upper collecting duct (13) and comprising separators (19) in the upper collecting duct (13), which separate further riser ducts (16) from said upper collecting duct in such a way that the heating agent (18) flows through the sink ducts (15) back into the lower collecting duct (12) and from the latter through the further riser ducts (16) back into the upper collecting duct (13) and from the latter into the at least one further heating panel (4), ***characterized by*** two heating agent pipes (10), which in each case separately guide a flow of the heating agent (18) from the further riser ducts (16) of the first heating panel (2) into the at least one further heating panel (4).

3. The panel-type radiator (1) according to the aforementioned claim, ***characterized by*** two heating agent connections (6) for connecting the panel-type radiator (1) to a respective feed line or a return line of a heating circuit.

## Revendications

1. Procédé destiné à conduire un agent chauffant (18) à travers un radiateur plat (1) avec un premier panneau chauffant (2) et au moins un panneau chauffant (4) supplémentaire, le premier panneau chauffant (2) étant assemblé à partir de deux demi-coques (11), de telle sorte qu'entre les demi-coques (11) il soit formé pour l'agent chauffant (18) un canal collecteur (12) inférieur et un canal collecteur (13) supérieur s'écoulant à la parallèle de celui-ci et entre les deux canaux collecteurs, des canaux ascendants (14, 16) et des canaux descendants (15) et en partant d'un raccord d'agent chauffant (6), sur une face inférieure (5) du radiateur plat (1), l'agent chauffant (18) étant conduit dans le premier panneau chauffant (2) et dans celui-ci d'abord dans le canal collecteur (12) inférieur, à partir de celui-ci à travers un premier canal ascendant (14) dans le canal collecteur (13) supérieur, à partir de celui-ci, à travers les canaux descendants (15), de nouveau dans le canal collecteur (12) inférieur, à partir de celui-ci à travers des canaux ascendants (16) supplémentaires, de nouveau dans le canal collecteur (13) supérieur et à partir de celui-ci, dans l'au moins un panneau chauffant (4) supplémentaire, ***caractérisé en ce que*** dans le canal collecteur (12) inférieur du premier panneau chauffant (2), l'agent chauffant (18) est divisé en deux flux et les flux séparés par les canaux ascendants (16) supplémentaires sont conduits hors du premier panneau chauffant (16), à travers les canaux ascendants (16) supplémentaires et dans l'au moins un panneau chauffant (4) supplémentaire.

2. Radiateur plat (1) avec un premier panneau chauffant (2) et au moins un panneau chauffant (4) supplémentaire, le premier panneau chauffant (2) étant assemblé à partir de deux demi-coques (11), de telle sorte qu'entre les demi-coques (11), il soit formé pour un agent chauffant (18) un canal collecteur (12) inférieur, un canal collecteur (13) supérieur s'écoulant à la parallèle de celui-ci et entre les canaux collecteurs des canaux ascendants (14, 16) et des canaux descendants (15), avec un élément conducteur (17) dans le canal collecteur (12) inférieur qui conduit l'agent chauffant (18) à partir d'un raccord d'agent chauffant (6) à travers un premier canal ascendant (14) dans le canal collecteur (13) supérieur et avec des éléments séparateurs (19) dans le canal collecteur (13) supérieur, qui séparent des canaux ascendants (16) supplémentaires de celui-ci, de telle sorte que l'agent chauffant (18) soit conduit à travers les canaux descendants (15) de nouveau dans le canal collecteur (12) inférieur et à partir de celui-ci à travers les canaux ascendants (16) supplémentaires de nouveau dans le canal collecteur (13) supérieur et à partir de celui-ci, de nouveau dans l'au moins un panneau chauffant (4) supplémentaire, ***caractérisé par*** deux tubes (10) pour agent chauffant, qui conduisent chacun un flux de l'agent chauffant (18) hors des canaux ascendants (16) supplémentaires du premier panneau chauffant (2), séparément dans l'au moins un panneau chauffant (4) supplémentaire.

3. Radiateur plat (1) selon la revendication précédemment citée, ***caractérisé par*** deux raccords pour agent chauffant (6) destinés à relier le radiateur plat (1) avec chaque fois un conduit aller ou un conduit retour d'un circuit de chauffage.
